# EUROPÄISCHE PATENTSCHRIFT

(11) **EP 0 754 269 B1**
(45) Veröffentlichungstag und Bekanntmachung des Hinweises auf die Patenterteilung: **06.05.1998**
(21) Anmeldenummer: 96903960.1
(22) Anmeldetag: 01.02.1996
(51) Int. Cl.: F02D 11/10

(54) **DROSSELKLAPPENSYSTEM**
THROTTLE VALVE SYSTEM
SYSTEME DE SOUPAPE D'ETRANGLEMENT

(30) Priorität: 01.02.1995 DE 29501451 U
(43) Veröffentlichungstag der Anmeldung: 22.01.1997
(73) Patentinhaber: AB Elektronik GmbH, D-59368 Werne (DE)
(72) Erfinder: APEL, Peter, D-59394 Südkirchen (DE)
(74) Vertreter: Hoffmeister, Helmut, Dr. Dipl.-Phys.
(86) Internationale Anmeldenummer: EP9600426
(87) Internationale Veröffentlichungsnummer: WO9623965

(56) Entgegenhaltungen:
- EP-A- 0 317 813
- EP-A- 0 596 392
- DE-A- 2 952 786
- DE-A- 3 405 935
- DE-U- 8 715 061
- GB-A- 2 245 932

## Beschreibung

Die Erfindung betrifft ein Drosselklappensystem aufweisend wenigstens
- ein Drosselklappengehäuseelement,
- ein Drosselklapenwellenelement, an dem ein Drosselklappenelement angeordnet ist und das wenigstens im Drosselklappengehäuseelement in einem Gasgemischhohlraum verstellbar angeordnet ist,
- eine Drosselklappenantriebseinheit und eine Winkelsensoreinheit, die mit dem Drosselklappenwellenelement wenigstens teilweise verbunden sind,
- eine Steuerelektronikeinheit, wobei die Steuerelektronikeinheit und die Drosselklappenantriebseinheit von dem Drosselklappengehäuselement umschlossen sind, und
- eine Zentralsteckereinheit, die an dem Drosselklappengehäuseelement angeordnet ist.

Ein Drosselklappensystem der eingangs genannten Art ist aus der EP-A-596 392 bekannt. Es besteht aus einem Drosselklappengehäuse, in dem eine Drosselklappenwelle verstellbar ist. An der Drosselklappenwelle ist ein Antrieb und ein Sensor angeordnet. Ein elektronischer Schaltkreis ist mit dem Antrieb und dem Sensor verbunden. Mit einem Steckverbinder ist über ein Kabel eine Kontrolltafel angeschlossen.

Während der Antrieb und der elektronische Schaltkreis im Drosselklappengehäuse angeordnet sind, befinden sich der Sensor und der Steckverbinder auf ihm.

Ein Drosselklappensystem ist aus der WO-A-95 14911 bekannt. In einem Drosselklappengehäuse ist eine Drosselklappenwelle mit einer daran angeordneten Drosselklappe sowie eine Drosselklappenantriebseinheit, eine Motorsteuereinheit und eine Winkelsensoreinheit angeordnet. Dabei ist die Drosselklappenantriebseinheit und eine rotierende Einheit der Winkelsensoreinheit mit der Drosselklappenwelle verbunden. Eine stationäre Einheit der Winkelsensoreinheit ist im Drosselklappengehäuse gehalten.

Aus der prioritätsälteren Patentanmeldung DE-A-4 403 604 ist eine Drosselklappenverstellvorrichtung bekannt. An einer Drosselklappenwelle ist eine entkoppelte Drosselklappenantriebseinheit angeordnet, die durch eine Drosselklappensteuereinheit in Abhängigkeit von Stellkurven verstellt wird.

Zu einem Drosselklappensystem gehören darüber hinaus eine Temperatursensoreinheit, die außen am Drosselklappengehäuse angeordnet ist.

Obwohl sich diese Lösungen an sich bewährt haben, ist bei ihnen nachteilig, daß sämtliche elektrischen Verbindungen einzeln geführt werden. Das hat einen erhöhten Aufwand bei einer Neuinstallation, eine hohe Störanfälligkeit und eine erschwerte Instandhaltung zur Folge.

Zum Drosselklappensystem gehört auch ein Ventil, das die Aufgabe hat, vom Tank abgegebene Kraftstoffdämpfe einem Gasgemischhohlraum zuzuführen. Allerdings ist das Ventil vom Drosselklappengehäuse entfernt angeordnet. Deshalb ist eine gesonderte Schlauchverbindung zwischen dem Ventil und dem Drosselklappengehäuse notwendig. Außerdem muß das Ventil extra gehalten und ebenso wie der separat liegende Temperatursensor extra mit Steuerleitungen verbunden werden.

Demnach stellt sich die Aufgabe, ein Drosselklappensystem der eingangs genannten Art so weiter zu entwickeln, daß eine einfache Neuinstallation und Instandhaltung möglich und eine sichere Betriebsweise gegeben ist.

Erfindungsgemäß wird die Aufgabe dadurch gelöst,
- daß eine Ventileinheit und die Winkelsensoreinheit vom Drosselklappengehäuseelement umschlossen sind,
- daß die Ventileinheit mit einer durch das Drosselklappengehäuseelement führenden Kraftstoffdunstausnehmung mit dem Gasgemischhohlraum verbunden ist, und
- daß eine Temperatursensoreinheit in der Zentralsteckereinheit untergebracht ist.

Im Drosselklappengehäuseelement kann ein Leitungskanal angeordnet sein, der zur Zentralsteckereinheit, zur Winkelsensoreinheit, zur Steuerelektronikeinheit und/oder zur Drosselklappenantriebseinheit geführt ist. Der Leitungskanal kann dabei einen runden, viereckigen oder sonstigen Querschnitt aufweisen. Er kann darüber hinaus im Drosselklappengehäuseelement so geführt werden, daß er dessen Umfang wenigstens teilweise einschließt. Hierbei ist es möglich, den Kanal teilkreis- oder vollkreisförmig auszubilden.

Die Zentralsteckereinheit kann ein Steckergehäuse aufweisen. Im Inneren des Steckergehäues ist vorteilhafterweise die Temperatursensoreinheit angeordnet. Die Temperatursensoreinheit kann dabei als NTC-Pille ausgebildet sein.

Vorteilhaft ist es, wenn die Ventileinheit ein elektromagnetisch betätigbares Ventil ist, das eine im wesentlichen ringförmige Magnetspule umfaßt, die einen in axialer Richtung hin und her bewegbaren Magnetanker aus metallischem Werkstoff umschließt, wobei der Magnetanker auf der dem Ventilsitz zugewandten Stirnseite mit einem Dichtkörper aus elastomeren Werkstoff verschlossen ist und wobei der Magnetanker und der Dichtkörper formschlüssig miteinander verbunden sind.

Die Steuerelektronikeinheit kann aus einem Drosselklappensteuergerät und/oder einem Motorsteuergerät bestehen. Das Drosselklappensteuergerät ist dabei vorzugsweise im Drosselklappengehäuseelement angeordnet und mit der Drosselklappenantriebseinheit und der Winkelsensoreinheit mit Leitungen verbunden, die durch den Leitungskanal im Drosselklappengehäuseelement geführt sind.

Das Motorsteuergerät ist vorzugsweise im Fahrgastraum angeordnet. Selbstverständlich ist es auch möglich, es ganz oder teilweise ebenfalls im Drosselklappengehäuseelement unterzubringen. Die Entscheidung, wo das Motorsteuergerät am effektivsten untergebracht werden kann, hängt davon ab, welche Variante am günstigsten zu realisieren ist. Sind die Bauelemente temperatursicher und kostengünstig herzustellen, ist eine Unterbringung im Drosselklappengehäuseelement vorzuziehen, weil die Verdrahtungswege günstiger und übersichtlicher sind. Das Motorsteuergerät ist dabei mit der Temperatureinheit, der Ventileinheit, einer Automatikeinheit, einer Zündeinheit und einer Einspritzungseinheit ebenso wie die Verbindungen zum Drosselklappensteuergerät vorzugsweise über die Zentralsteckereinheit geführt. Ebenso ist eine Gaspedaleinheit, ein Tempomat und eine Antischlupfregelung, die mit dem Drosselklappengerät verbunden sind, über den Zentralstecker geführt.

Die sich aus der erfindungsgemäßen Lösung ergebenden Vorteile werden in Zusammenhang mit nachstehendem Ausführungsbeispiel erläutert. Es zeigen:
- Fig. 1: ein Drosselklappensystem, schematisch dargestellt, als Blockschaltbild,
- Fig. 2: eine Drosselklappenvorrichtung eines Drosselklappensystems gemäß Fig. 1 in einer schematischen Schnittdarstellung,
- Fig. 3: eine Drosselklappenvorrichtung eines Drosselklappensystems gemäß Fig. 1 in einer weiteren Schnittdarstellung und
- Fig. 4: eine Zentralsteckereinheit eines Drosselklappensystems gemäß Fig. 1 in einer schematischen Schnittdarstellung.

Ein Drosselklappensystem gemäß Fig. 1 weist einen zentralen Block auf, der durch eine Drosselklappenvorrichtung 9 und ein Drosselklappensteuergerät 8 gebildet wird. Die Drosselklappenvorrichtung 9 setzt sich aus einem mechanischen Verbund einer Antriebseinheit 91, eines Drosselklappenstutzenelements 92, einer Winkelsensoreinheit 93, einer Temperatursensoreinheit 94, einer Ventileinheit 95 und einer Zentralsteckereinheit 96 zusammen.

Das Drosselklappensteuergerät ist elektrisch mit einem Motorsteuergerät 7 verbunden. Das Motorsteuergerät 7 befindet sich vorzugsweise im Fahrgastraum oder an einer anderen Stelle des Fahrzeuges. Möglich ist natürlich auch, das Motorsteuergerät mit zum Zentralblock hinzuzufügen, der aus dem Drosselklappengerät 8 und der Drosselklappenvorrichtung 9 besteht. An dem Drosselklappensteuergerät ist eine Gaspedaleinheit 1 angeordnet. Sie besteht aus einem Gaspedal 11, das mit einem Pedalwertgeber 12 verbunden ist und dessen Geber Signale über das Drosselklappensteuergerät 8 zum Motorsteuergerät 7 geführt werden. Mit dem Drosselklappensteuergerät 8 ist weiterhin ein Tempomat 2 und eine Antischlupfregelung 3 verbunden. Der Tempomat 2 hat die Aufgabe, eine erreichte und gespeicherte Geschwindigkeit ständig zu halten. Die Antischlupfregelung dagegen sorgt dafür, daß bei einer Erhöhung der Motordrehzahl und der Leistung die Antriebsleistung der Räder gegenüber dem Untergrund so übertragen wird, daß zwischen dem Boden und den Rädern kein Schlupf entsteht. Der Tempomat 2 wird ebenso wie das Motorsteuergerät 7 mit Sensorsignalen beaufschlagt, die von Geschwindigkeitssensoren S abgegeben werden. An der Antischlupfregelungseinheit 3 hingegen kommen Bremssignale B, Kupplungssignale K, Raddrehzahlsignale und Geschwindigkeits(Tacho-)signale an.

Vom Motorsteuergerät 7 sind darüber hinaus elektrische Verbindungsleitungen zur Temperatursensoreinheit 94, zur Ventileinheit 95, zu einer Automatikeinheit 4, einer Zündungseinheit 5 und einer Einspritzungseinheit 6 geführt. Wie die Fig. 1 zeigt, werden vom Motorsteuergerät 7 Leerlaufregelungssignale LFR zum Drosselklappensteuergerät abgegeben. Diese werden zusammen mit Signalen der Winkelsensoreinheit 93 entsprechend verknüpft und verarbeitet und die Drosselklappenantriebseinheit 91 so angesteuert, daß die Umdrehungen pro Minute eines Kraftstoffmotors so gesteuert werden, daß ein optimaler Leerlauf einstellbar ist. Durch diese Maßnahme wird ein zusätzlicher Bypaß vermieden.

In den Fig. 2 und 3 ist der mechanische Aufbau insbesondere der Drosselklappenvorrichtung 9 mit dem integrierten Drosselklappensteuergerät 8 gezeigt.

In einem Drosselklappengehäuseelement 98 ist ein Drosselklappenwellenelement 99 angeordnet. Am Drosselklappenwellenelement 99 befindet sich ein Drosselklappenelement 100, das in einem Gasgemischhohlraum 103 des Drosselklappenstutzenelements 92 verstellbar ist. An dem Drosselklappenwellenelement 99 ist die Drosselklappenantriebseinheit 91 angeordnet. Sie weist eine Getriebeeinheit zur Untersetzung und Übertragung der Antriebsleistung der Drosselklappenantriebseinheit 91 auf. Vor der Drosselklappenantriebseinheit 91 ist das Drosselklappensteuergerät 8 positioniert. An der gegenüberliegenden Seite des Drosselklappenwellenelements 99 ist die Winkelsensoreinheit 93 befestigt. Die Drehwinkelsensoreinheit 93 besteht aus einer stationären Einheit 93.1 und einer rotierenden Einheit 93.2. Die rotierende Einheit 93.2 ist mit dem Drosselklappenwellenelement 99 verbunden, während die stationäre Einheit im Drosselklappengehäuseelement 98 gehalten ist. In das Drosselklappengehäuseelement ist darüber hinaus, wie insbesondere Fig. 3 zeigt, die Ventileinheit 95 integriert.

Die Ventileinheit 95 weist einen Anschlußstutzen 95.1 für einen Gummischlauch auf. Sie ist durch eine Kraftstoffdunstausnehmung 102 mit dem Inneren des Gasgemischhohlraums verbunden. Die Ventileinheit 95 hat dabei die Aufgabe, insbesondere die vom Tank bzw. Aktivkohlefilter der Tankentlüftung kommenden Benzindämpfe entsprechend zu steuern. Sie ist ein elektromagnetisch betätigbares Ventil (AKF-Ventil), umfassend eine ringförmig ausgebildete Magnetspule, die einen in axialer Richtung der Magnetspule hin- und herbewegbaren Magnetanker aus metallischen Werkstoff umschließt, wobei die Magnetanker auf der dem Ventilsitz zugewandten Stirnseite mit einem Dichtkörper aus elastomeren Werkstoff versehen ist. Der Magnetanker und der Dichtkörper sind formschlüssig miteinander verbunden. Bei dem elektromagnetisch betätigbaren Ventil handelt es sich um ein Komplett-Bauteil der Firma K. Freudenberg, das insbesondere in der EP-A-623 772 ausführlich beschrieben ist.

Der Ventileinheit gegenüberliegend ist die Zentralsteckereinheit 96 angeordnet. Die Zentralsteckereinheit besteht, wie insbesondere Fig. 4 zeigt, aus einem Steckergehäuse 96.1, das Steckerkontaktelemente 96.3 hält. Im Inneren des Steckergehäuses 96.1 ist ein Temperatursensorhalterungselement 96.2 angeordnet, das die Temperatursensoreinheit 94 hält. Die Temperatursensoreinheit ist dabei eine an sich bekannte NTC-Temperaturpille. An einer der Außenseiten des Steckergehäuses 96.1 ist eine Durchführung 96.4 angeordnet. Durch sie können Anschlußleitungen und dergleichen geführt werden.

Wesentlich ist, daß durch das Drosselklappengehäuseelement 98 nicht nur
- das Drosselklappenelement 100, das im Drosselklappenstutzenelement 92 positioniert ist, sondern auch
   - die Drosselklappenantriebseinheit 91,
   - die Winkelsensoreinheit 93,
- die Ventileinheit 95 und
- das Drosselklappensteuergerät 8
umschlossen sind.

Wesentlich ist darüber hinaus, daß
- die Zentralsteckereinheit 96 mit der darin befindlichen Temperatursensoreinheit 94 am und vorteilhafterweise
- der Leitungskanal 101
im Drosselklappengehäuseelement 98 angeordnet sind.

Hierdurch ergeben sich folgende Vorteile:
Durch das Integrieren der Ventileinheit 95 in das Drosselklappengehäuseelement 98 verringert sich der Weg zum Gasgemischhohlraum 103. Der Leitungskanal 101 ersetzt die üblicherweise verwendete Gummileitung und erhöht dadurch nicht nur die Stabilität der Verbindung, sondern wirkt sich vor allen Dingen positiv auf die Übertragungseigenschaften aus. Durch den kurzen und stabilien Leitungskanal treten keinerlei Turbulenzen auf.

Der Leitungskanal 101 ermöglicht es, die Leitungsverbindungen zwischen dem Drosselklappensteuergerät 8 mit der Drosselklappenantriebseinheit 91 und der Winkelsensoreinheit 93 auf einem sehr kurzen und vor allen Dingen vor mechanischen Einflüssen geschützten Weg vorzunehmen. Über den Leitungskanal 101 werden darüber hinaus die Leitungen von dem Drosselklappensteuergerät 8 und der Ventileinheit 95 zur Zentralsteckereinheit 96 geführt.

Die so zusammengefaßten Leitungsverbindungen werden von der Zentralsteckereinheit 96 zum Motorsteuergerät 7 weitergeleitet. Desweiteren werden die Leitungen, die von der Gaspedaleinheit 1, dem Tempomat 2 und der Antischlupfregelungseinheit 3 zum Drosselklappensteuergerät 8 geführt sind, über die zentralsteckereinheit 96 geleitet. Darüber hinaus ist es möglich, die Automatikeinheit 4, die Zündungseinheit 5 und die Einspritzungseinheit 6 ebenfalls über die Zentralsteckereinheit 96 zu führen.

Hervorzuheben ist dabei, daß sämtliche zur Drosselklappenvorrichtung 9 gehörenden Einheiten mechanisch und elektrisch geschützt zusammengefaßt sind. Darüber hinaus werden die in diesem Zusammenhang verlegten Leitungen gleichfalls zusammengefaßt und gemeinsam geführt und geschützt. Damit verringert sich wesentlich der Montage- und Verlegungsaufwand für diesen Komplex. Darüber hinaus wird die Wartungsfreundlichkeit wesentlich erhöht. Treten Fehler in der Drosselklappenvorrichtung 9 auf, wird der Anschluß aus der Zentralsteckereinheit 96 gezogen, die fehlerhafte Drosselklappenvorrichtung 9 mit den daran befindlichen Elementen ausgebaut, durch eine neue ersetzt und durch Herstellen der Verbindung mit der Zentralsteckereinheit 96 der normale Betrieb wieder hergestellt. Anschließend kann die fehlerhafte Drosselklappenvorrichtung 9 entsprechend repariert werden.

## Patentansprüche

1. Drosselklappensystem, aufweisend wenigstens
- ein Drosselklappengehäuseelement (98),
- ein Drosselklappenwellenelement (99), an dem ein Drosselklappenelement (100) angeordnet ist und das wenigstens im Drosselklappengehäuseelement in einem Gasgemischhohlraum (103) verstellbar angeordnet ist,
- eine Drosselklappenantriebseinheit (91) und eine Winkelsensoreinheit (93), die mit dem Drosselklappenwellenelement (99) wenigstens teilweise verbunden sind,
- eine Steuerelektronikeinheit (7, 8), wobei die Steuerelektronikeinheit (7, 8) und die Drosselklappenantriebseinheit (91) von dem Drosselklappengehäuseelement (98) umschlossen sind, und
- eine Zentralsteckereinheit (96), die an dem Drosselklappengehäuseelement (98) angeordnet ist,
dadurch gekennzeichnet,
- daß eine Ventileinheit (95) und die Winkelsensoreinheit (93) vom Drosselklappengehäuseelement (98) umschlossen sind,
- daß die Ventileinheit (95) mit einer durch das Drosselklappengehäuseelement (98) führenden Kraftstoffdunstausnehmung (102) mit dem Gasgemischhohlraum (103) verbunden ist, und
- daß eine Temperatursensoreinheit (94) in der Zentralsteckereinheit (96) untergebracht ist.

2. Drosselklappensystem nach Anspruch 1, dadurch gekennzeichnet, daß im Drosselklappengehäuseelement (98) ein Leitungskanal (101) angeordnet ist, der zur Zentralsteckereinheit (96), zur Winkelsensoreinheit (93), zur Steuerelektronikeinheit (7, 8) und/oder zur Drosselklappenantriebseinheit (91) führt.

3. Drosselklappensystem nach Anspruch 1 oder 2, dadurch gekennzeichnet, daß die Zentralsteckereinheit (96) ein Steckergehäuse (96.1) aufweist, in dessen Inneren die Temperatursensoreinheit (94) angeordnet ist.

4. Drosselklappensystem nach einem der Ansprüche 1 bis 3, dadurch gekennzeichnet, daß die Temperatursensoreinheit eine NTC-Pille ist.

5. Drosselklappensystem nach einem der Ansprüche 1 bis 4, dadurch gekennzeichnet, daß die Ventileinheit (95) ein elektromagnetisch betätigbares Ventil ist, das eine im wesentlichen ringförmige Magnetspule umfaßt, die einen in axialer Richtung hin und her bewegbaren Magnetanker aus metallischem Werkstoff umschließt, wobei der Magnetanker auf der dem Ventilsitz zugewandten Stirnseite mit einem Dichtkörper aus elastomeren Werkstoff verschlossen ist und wobei der Magnetanker und der Dichtkörper formschlüssig miteinander verbunden sind.

6. Drosselklappensystem nach einem der Ansprüche 1 bis 5, dadurch gekennzeichnet, daß im Drosselklappengehäuseelement (98) die Steuerelektronikeinheit (7, 8) mit der Drosselklappenantriebseinheit (91) und der Winkelsensoreinheit (93) mit Leitungen verbunden ist, die durch den Leitungskanal (101) im Drosselklappengehäuseelement (98) geführt sind.

7. Drosselklappensystem nach einem der Ansprüche 1 bis 6, dadurch gekennzeichnet, daß die Steuerelektronikeinheit aus einem Drosselklappensteuergerät (8) und/oder einem Motorsteuergerät (7) besteht, die miteinander verbunden sind.

8. Kraftfahrzeug mit Fahrgastraum, einem Drosselklappensystem nach einem der Ansprüche 1 bis 7 und mit einer Automatikeinheit (4), einer Zündungseinheit (5), einer Einspritzeinheit (6), einer Gaspedaleinheit (1), einem Tempomat (2) und einer Antischlupfregelung (3), wobei das Motorsteuerungsgerät (7) im Fahrgastraum oder im Drosselklappengehäuseelement (98) angeordnet ist und mit der Temperatursensoreinheit (94), der Ventileinheit (95), der Automatikeinheit (4), der Zündungseinheit (5) und der Einspritzeinheit (6) ebenso wie die Verbindung zum Drosselklappensteuergerät (8) und die Gaspedaleinheit (1), der Tempomat (2) und die Antischlupfregelung (3) mit dem Drosselklappensteuergerät (8) über Leitungen verbunden sind, die über die Zentralsteckereinheit (96) geführt sind.

## Claims

1. A throttle valve system comprising at least:
- a throttle valve housing element (98),
- a throttle valve shaft element (99) on which a throttle valve element (100) is disposed and which at least in the throttle valve housing element is disposed to be adjustable in a gas mixture cavity (103),
- a throttle valve drive unit (91) and an angle sensor unit (93) which are at least partially connected to the throttle valve shaft element (99),
- an electronic control unit (7, 8), the latter and the throttle valve drive unit (91) being enclosed by the throttle valve housing element (98), and
- a central plug unit (96) disposed on the throttle valve housing element (98),
characterised in that
- a valve unit (95) and the angle sensor unit (93) are enclosed by the throttle valve housing element (98),
- in that the valve unit (95) is connected to the gas mixture cavity (103) via a fuel vapour opening (102) leading through the throttle valve housing element (98), and
- in that a temperature sensor unit (94) is disposed in the central plug unit (96).

2. A throttle valve system according to claim 1, characterised in that a conduit (101) is disposed in the throttle valve housing element (98) and leads to the central plug unit (96), to the angle sensor unit (93), to the electronic control unit (7, 8) and/or to the throttle valve drive unit (91).

3. A throttle valve system according to claim 1 or 2, characterised in that the central plug unit (96) comprises a plug housing (96.1) in the interior of which the temperature sensor unit (94) is disposed.

4. A throttle valve system according to any one of claims 1 to 3, characterised in that the temperature sensor unit is an NTC pellet.

5. A throttle valve system according to any one of claims 1 to 4, characterised in that the valve unit (95) is an electromagnetically operable valve comprising a substantially annular solenoid enclosing an axially reciprocating armature of metallic material, the armature on the end face facing the valve seat being closed by a sealing member of elastomeric material, and the magnet armature and the sealing member being positively interconnected.

6. A throttle valve system according to any one of claims 1 to 5, characterised in that in the throttle valve housing element (98) the electronic control unit (7, 8) is connected to the throttle valve drive unit (91) and to the angle sensor unit (93) by leads which are run through the conduit (101) in the throttle valve housing element (98).

7. A throttle valve system according to any one of claims 1 to 6, characterised in that the electronic control unit consists of a throttle valve control unit (8) and/or an engine control unit (7) which are interconnected.

8. A motor vehicle having a passenger space, a throttle valve system according to any one of claims 1 to 7, and with an automatic unit (4), an ignition unit (5), an injection unit (6), an accelerator pedal unit (1), a tempomat (2) and an anti-slip controller (3), wherein the engine control unit (7) is disposed in the passenger space or in the throttle valve housing element (98) and is connected to the temperature sensor unit (94), the valve unit (95), the automatic unit (4), the ignition unit (5) and the injection unit (6), like the connection to the throttle valve control unit (8), and the accelerator pedal unit (1), the tempomat (2) and the anti-slip controller (3) are connected to the throttle valve control unit (8) via lines which are run through the central plug unit (96).

## Revendications

1. Système de clapet d'étranglement comportant au moins:
- un élément de carter (98) de clapet d'étranglement,
- un élément d'arbre (99) de clapet d'étranglement sur lequel un élément (100) de clapet d'étranglement est agencé et qui est agencé au moins de façon réglable dans une cavité de mélange (103) de gaz dans l'élément de carter de clapet d'étranglement,
- une unité d'entraînement (91) de clapet d'étranglement et une unité de capteur angulaire (93) qui sont reliées au moins partiellement à l'élément d'arbre (99) de clapet d'étranglement,
- une unité électronique de commande (7, 8), l'unité électronique de commande (7, 8) et l'unité d'entraînement (91) de clapet d'entraînement étant enfermées dans l'élément de carter (98) de clapet d'étranglement, et
- une unité de connecteur central (96) qui est agencée sur l'élément de carter (98) de clapet d'étranglement,
caractérisé
- en ce qu'une unité de vanne (95) et l'unité (93) de capteur angulaire sont enfermées dans l'élément de carter (98) de clapet d'étranglement,
- en ce que l'unité de vanne (95) est reliée à la cavité de mélange (103) de gaz au moyen d'un évidement (102) de vapeur de carburant qui traverse l'élément de carter (98) de clapet d'étranglement et
- en ce qu'une unité de capteur (94) de température est logée dans l'unité de connecteur central (96).

2. Système de clapet d'étranglement selon la revendication 1, caractérisé en ce qu'un canal (101) de lignes, qui conduit vers l'unité de connecteur central (96), vers l'unité de capteur angulaire (93), vers l'unité électronique de commande (7, 8) et/ou vers l'unité d'entraînement (91) de clapet d'étranglement, est agencé dans l'élément de carter (98) de clapet d'étranglement.

3. Système de clapet d'étranglement selon la revendication 1 ou 2, caractérisé en ce que l'unité de connecteur central (96) comporte un carter (96.1) de connecteur à l'intérieur duquel est agencée l'unité de capteur (94) de température.

4. Système de clapet d'étranglement selon l'une des revendications 1 à 3, caractérisé en ce que l'unité de capteur de température est une pastille à coefficient négatif de température, ou NTC.

5. Système de clapet d'étranglement selon l'une des revendications 1 à 4, caractérisé en ce que l'unité de vanne (95) est une vanne à actionnement électromagnétique qui comporte essentiellement une bobine d'électro-aimant annulaire qui inclut une armature d'aimant en matière métallique mobile à va-et-vient en direction axiale, l'armature d'aimant étant fermée sur le côté frontal tourné vers le siège de vanne au moyen d'un corps d'étanchéité en matière élastomère, et l'armature d'aimant et le corps d'étanchéité étant reliés entre eux en engagement positif.

6. Système de clapet d'étranglement selon l'une des revendications 1 à 5, caractérisé en ce que l'unité électronique de commande (7, 8) est reliée dans l'élément de carter (98) de clapet d'étranglement à l'unité d'entraînement (91) de clapet d'étranglement et à l'unité de capteur angulaire (93) au moyen de lignes qui sont amenées à travers le canal (101) de lignes dans l'élément de carter (98) de clapet d'étranglement.

7. Système de clapet d'étranglement selon l'une des revendications 1 à 6, caractérisé en ce que l'unité électronique de commande se compose d'un dispositif de commande (8) de clapet d'étranglement et/ou d'un dispositif de commande (7) de moteur qui sont reliés entre eux.

8. Véhicule automobile qui comprend un intérieur, un système de clapet d'étranglement selon l'une des revendications 1 à 7 et une unité de transmission automatique (4), une unité d'allumage (5), une unité d'injection (6), une unité de pédale d'accélérateur (1), un régulateur automatique de vitesse (2) et une régulation anti-patinage (3), où le dispositif de commande (7) du moteur est agencé dans l'intérieur du véhicule ou dans l'élément de carter (98) de clapet d'étranglement et est relié à l'unité de capteur (94) de température, à l'unité de vanne (95), à l'unité de transmission automatique (4), à l'unité d'allumage (5) et à l'unité d'injection (6) par des lignes qui sont amenées par l'intermédiaire de l'unité de connecteur central (96), et il en est de même pour la liaison au dispositif de commande (8) de clapet d'étranglement, et l'unité de pédale d'accélérateur (1), le régulateur automatique de vitesse (2) et la régulation anti-patinage (3) sont aussi reliés au dispositif de commande (8) de clapet d'étranglement par de telles lignes.
